# FASCICULE DE BREVET EUROPEEN

(11) **EP 3 331 772 B1**
(45) Date de publication et mention de la délivrance du brevet: **15.07.2020**
(21) Numéro de dépôt: 16706318.9
(22) Date de dépôt: 03.02.2016
(51) Int. Cl.: B65D 71/02, B65D 71/50

(54) **GROUPEMENT DE PRODUITS**
BÜNDELUNG VON PRODUKTEN
BUNDLE OF PRODUCTS

(30) Priorité: 06.08.2015 WO PCT/EP2015/068220
(43) Date de publication de la demande: 13.06.2018
(73) Titulaire: SIDEL PACKING SOLUTIONS, 21910 Corcelles-les-Cîteaux (FR)
(72) Inventeur: GROUAS, Jean-François, 21910 Corcelles Les Cîteaux (FR); CLAUDIN, Julien, 21910 Corcelles Les Cîteaux (FR)
(74) Mandataire: Sidel Group
(86) Numéro de dépôt international: PCT/EP2016/052307
(87) Numéro de publication internationale: WO 2017/021011

(56) Documents cités:
- EP-A1- 2 301 852
- WO-A1-2012/104258
- WO-A1-2012/104258
- DE-A1-102011 108 835
- DE-A1-102011 108 835
- US-A- 2 856 069
- US-A- 2 856 069
- US-A- 3 930 578
- US-A- 3 930 578
- US-A1- 2011 073 511

## Description

La présente invention relève du domaine du conditionnement de lots de produits du type bouteilles, canettes ou autres contenants de boisson allongés, et a pour objet, d'une part, un groupement de tels produits, et, d'autre part, un procédé de réalisation d'un tel groupement.

Dans ce domaine, il est donc nécessaire de former des groupements autoportés de produits. Un tel groupement est ainsi obtenu en assurant une tenue mécanique des produits l'un par rapport à l'autre.

Plusieurs solutions sont connues, par exemple la mise en caisse, ou l'enrobage avec un film plastique, comme EP2219954 qui divulgue par exemple un groupe totalement enrobé de film.

D'autres principes ont aussi été proposés dans lesquels les produits sont engagés l'un avec l'autre par coopération de forme, par exemple WO2015012894, ou encore retenus l'un à l'autre par de la colle, voir WO2015007532.

Dans des principes qui intéressent plus particulièrement l'invention, les produits sont reliés entre eux grâce à des formes de cerclage ou autres liens longilignes de type sangle. Cette forme de liaison est intéressante car ne nécessitant que peu de matière première, accumulant peu de poussière, etc. Il est cependant indispensable de garantir la bonne cohésion du groupement et donc un bon maintien des produits les uns par rapport aux autres.

Ainsi, WO201204258 propose un principe avec deux sangles périphériques, dont l'une se prend sous les collerettes des bouteilles. Ce principe n'est donc pas utilisable pour des produits sans collerette, comme des canettes. En outre, la prise par les collerettes peut avoir comme effet de resserrer les produits à leur partie supérieure jusqu'à former un groupement qui s'évase vers le bas.

Dans des publications comme EP2803590, DE102011108835, ou encore US20110073511, un sanglage périphérique est apposé autour du groupement de produits, qui sont éventuellement en quinconce. Un tel principe n'est toutefois pas applicable à des groupements dans lesquels un produit intérieur n'est pas en contact directement avec la sangle. En outre, la sangle se place dans une partie périphérique concave de la bouteille, ce qui se traduit donc par des contraintes sur la conception du produit, ou au moins des conditions de compatibilité de produit.

Un autre exemple de groupement de produit par sanglage appartenant à l'état de la technique est décrit dans le document US 3 930 578 A.

L'invention vise à améliorer cet état de l'art en ligne avec les aspects décrits ci-dessus, en proposant un principe à base de sangle ou autres éléments de liaison longiligne, allongé, pour relier les produits d'un groupe, qui soit facile à mettre en œuvre, qui aboutisse à un groupement de produits correctement retenus les uns par rapport aux autres, et/ou de manipulation ergonomique, et/ou qui puisse être applicable à tout type de produits et toute configuration de groupement, même pour des produits relativement lourds. Réduire la consommation de plastique pour l'emballage, par rapport à des solutions où le groupement est entouré de film ou de sangles en plastique, est aussi un des avantages recherchés dans l'invention.

Pour ce faire, l'invention propose de retenir les produits dans un filet qui présente un cordage périphérique, autour du lot de produit, ainsi qu'un cordage intérieur, entourant les brins opposés du cordage périphérique.

L'invention a ainsi pour objet un groupement de produits qui présentent un axe longitudinal, comprenant un filet de maintien des produits qui comporte
- un cordage périphérique pour entourer ledit ensemble et comprenant au moins une boucle périphérique, ladite boucle périphérique se trouvant préférablement au-dessus du centre de gravité du groupement,
- un cordage intérieur pour s'étendre au cœur dudit groupement et comprenant au moins une boucle intérieure encerclant ladite au moins une boucle périphérique.

L'invention a aussi pour objet une méthode de fabrication d'un tel groupement, à savoir un procédé de fabrication d'un groupement d'au moins deux produits allongés le long d'un axe longitudinal, les produits étant parallèles les uns à côté des autres, le dit procédé comprenant des étapes consistant à cercler un lot matriciel de produits à l'aide d'au moins une boucle périphérique entourant le lot de sorte à former un cordage périphérique, et cercler ensuite ladite au moins une boucle périphérique entre des produits du lot à l'aide d'au moins une boucle intérieure pour former ainsi un cordage intérieur.

L'invention sera mieux comprise grâce à la description ci-dessous, qui se base sur des modes de réalisations possibles, expliqués de façon illustrative et nullement limitative, en référence avec les figures annexées, dans lesquelles :
- la figure 1 montre un premier exemple de groupement de produits, avec deux boucles intérieures et deux boucles périphériques, ainsi qu'une poignée reliée à la boucle périphérique la plus haute ;
- la figure 2 montre en vue de dessus une configuration où la poignée est fixée en deux points qui forme une direction non parallèle aux bords du groupement ;
- la figure 3 montre en vue de côté une configuration où le cordage périphérique n'encercle qu'une boucle parmi la paire de boucle que présente le cordage périphérique ;
- la figure 4 montre en vue de côté une réalisation où la poignée est fixée à une boucle périphérique sous le centre de gravité mais est retenue au-dessus de lui par les boucles intérieures,
- la figure 5 montre enfin une réalisation en vue de côté dans laquelle la poignée est fixée à la boucle périphérique inférieure sous le centre de gravité et retenue au-dessus de lui par la boucle périphérique supérieure.

Les figures 1, 4 et 5 ne sont pas représentatives de l'invention revendiquée. L'invention a donc tout d'abord comme objet un groupement 6 de produits 5 qui présentent un axe longitudinal X, comprenant un filet de maintien 7 des produits 5 qui comporte
- un cordage périphérique 8 pour entourer ledit ensemble et comprenant au moins une boucle périphérique 1 ou 2, ladite boucle périphérique 1 ou 2 se trouvant préférablement au-dessus du centre de gravité du groupement 6,
- un cordage intérieur 9 pour s'étendre au cœur dudit groupement 6 et comprenant au moins une boucle intérieure 3 encerclant ladite au moins une boucle périphérique 1 ou 2.

Les produits 5 sont du type bouteille, canettes ou autres, c'est à dire avec une base, préférablement circulaire, et un axe perpendiculaire, encore dit axe longitudinal X, le long duquel le produit 5 s'étend perpendiculairement au fond du pack ou groupement 6. Le produit 5 a un corps et une tête, où se situe un buvant, du type bouchon, capsule, ou opercule, etc. A l'opposé le long de l'axe longitudinal X, les produits 5 ont un fond.

Le groupement 6, est donc un ensemble ou groupe de produits 5, organisé en matrice quinconcée ou non, formant des rangs de produits 5. Le groupement 6, ayant au moins deux produits 5, peut être organisé en au moins une rangée qui comprend, chacune, au moins deux produits 5. Des configurations d'une rangée de deux produits 5 sont possibles, ainsi que de deux rangées de deux produits, trois rangées de deux produits, etc. Des configurations comme une rangée de trois produits, deux rangées de trois, etc. sont aussi possibles. Préférablement, le groupement 6 a au moins deux rangées d'au moins deux produits 5 chacune, et préférablement au moins trois rangées d'au moins deux produits 5 chacune.

Les produits peuvent être quinconcés, c'est-à-dire qu'un produit arrive dans l'espace adjacent créé entre deux produits qui se touchent. Les produits 5 sont parallèles les uns à côté des autres dans le groupement 6, les axes longitudinaux X étant alors parallèles. Une fois le groupement 6 ou pack posé sur une surface plane horizontale, les axes longitudinaux X sont normalement verticaux. Vu de haut, à la verticale, le groupement 6 a alors une forme rectangulaire, avec une largeur et une longueur.

Le groupement 6 présente donc essentiellement trois plans, à savoir un plan parallèle à son fond, et deux autres qui lui sont perpendiculaires et perpendiculaires entre eux : l'un étant parallèle à la largeur du groupement 6, l'autre étant parallèle à la longueur du groupement 6.

Le cordage périphérique 8 s'étend donc autour du groupement 6 et touche les produits 5 qui en définissent le contour. Il longe le périmètre du groupement 6, vu de haut. Sa tension peut être telle qu'il exerce une pression des produits 5 les uns contre les autres. La au moins une boucle périphérique 1, 2 qu'il comprend s'étend au-dessus du plan de gravité du groupement 6, lorsque le groupement 6 est posé avec son fond sur une surface horizontale. Dans les cas où le cordage périphérique 8 a plusieurs boucle périphériques 1, 2, au moins l'une d'elle est au-dessus du plan contenant le centre de gravité 11.

La au moins une boucle périphérique 1 est normalement perpendiculaire à l'axe longitudinal X et s'étend donc parallèlement aux plans P1 et P2, définis ci-dessous. En outre, ladite au moins une boucle périphérique 1, 2 est contre le corps des produits 5. Le filet de maintien 7 touche ainsi les produits 5 au niveau du corps, et non de la tête. L'effort de serrage que crée le cordage périphérique 8 est donc bien équilibré le long de l'axe longitudinal X et on évite un pivotement des produits 5 par rotation autour d'un axe perpendiculaire à l'axe longitudinal X.

A la différence du cordage périphérique 8 qui ne s'étend qu'autour du groupement 6 et contre lui, le cordage intérieur 9 s'étend, lui, entre des produits 5. Le cordage intérieur 9 serre le cordage périphérique 8. En effet, le cordage intérieur 9 présente au moins une boucle intérieure 3, dont l'un des brins est au-dessus de tout ou partie du cordage périphérique 8, et dont l'autre brin est en dessous. Le cordage intérieur 9 peut donc en particulier apporter de la cohérence au cordage périphérique 8, en le serrant contre les produits 5 entre deux produits 5 successifs. La boucle intérieure 3 enserre le cordage périphérique 8 suffisamment proche pour assurer que les bords opposés du cordage périphérique 8 ne s'éloignent pas l'un de l'autre et donc que les produits 5 sont bien compactés dans le groupement 6.

La au moins une boucle intérieure 3 du cordage intérieur 9 s'étend préférablement parallèlement à un bord extérieur du groupement 6, à savoir sa largeur ou sa longueur. Ladite au moins une boucle intérieure 5 est ainsi dans un plan parallèle à l'axe longitudinal X, entre deux rangées de produits 5.

Le cordage intérieur 9 s'étend donc depuis un bord du groupement 6, où il enrobe le cordage périphérique 8, pour un premier brin, jusqu'au bord opposé, où il enrobe à nouveau le cordage périphérique 8, pour un deuxième brin.

Le filet de maintien 7, qui sert à maintenir entre eux les produits 5, définit, grâce au cordage périphérique 8 et au cordage intérieur 9, une poche accueillant à chaque fois un seul produit 5. Le filet de maintien 8 forme donc comme une caisse souple à base de liens longilignes assemblés. Le filet de maintien 7 entoure préférablement chaque produit 5 séparément. Le filet de maintien 7 est au moins en partie au-dessus du centre de gravité du groupement 6.

Le filet de maintien 7 peut éventuellement, pour la, une, ou chaque boucle périphérique 1, 2, et/ou la, une ou chaque boucle intérieure 3, s'ancrer dans des rainures ou nervures que présentent les produits 5 et qui évitent un glissement le long de l'axe longitudinal X, pour éviter davantage un glissement du filet de maintien 7.

Dans certains modes de réalisation, le cordage périphérique 8 comprend une pluralité de boucles périphériques espacées le long de l'axe longitudinal X. Le cordage intérieur 9 encercle notamment une des boucles périphériques 1, 2 ou plusieurs. Le fait d'avoir plusieurs boucles périphériques 1, 2 assure une meilleure cohésion du groupement 6.

Selon une caractéristique additionnelle possible, le cordage intérieur 9 comprend une pluralité de boucles intérieures 3, s'étendant chacune entre des produits 5 successifs. Les boucles intérieures 3 sont préférablement parallèles entre elles, et circulent, chacune, entre des produits 5 éventuellement agencés en rangées successives, quinconcées ou non. Les boucles intérieures 3 s'étendent préférablement essentiellement chacune dans un plan parallèle à l'axe longitudinal X, une boucle intérieure 3 s'étend éventuellement le long d'un plan parmi deux plans parallèles à l'axe longitudinal X et perpendiculaires entre eux, qui suivent les lignes et colonnes du groupement 6 de produits 5.

Le cordage intérieur 9 dépend donc de la configuration du groupement 6, puisque sa au moins une boucle intérieure 3 circule dans la travée entre deux alignements successifs de produits 5. Le cordage intérieur 9 est au contact de chaque produit 5 et les boucles intérieures 3 sont définies en conséquence.

Dans certaines configurations, le groupement 6 présente au moins deux rangées dans un sens, et au moins deux rangées dans le sens perpendiculaire, comme par exemple en figure 2. Dans ces cas, le cordage intérieur 9 a alors préférablement plusieurs boucles intérieures 3 qui, chacune, est parallèle à l'un ou l'autre des deux bords du groupement 6. Le cordage intérieur 9 présente alors au moins deux boucles intérieures 3 qui sont perpendiculaires entre elles.

Selon une autre caractéristique additionnelle possible, le filet de maintien 7 est à base de fibre, notamment végétale, du type chanvre ou coton, animale, du type laine, ou encore synthétique du type sangles plastiques. La réalisation sous forme de filet de liens longilignes pour relier les produits 5 les uns aux autres présente déjà l'avantage de réduire la quantité de matière. La réalisation du filet de maintien 7 avec de telles matières biologiques présente un avantage supplémentaire en termes de renouvellement des ressources associées.

Le groupement 6 comprend, en outre, une poignée 4 sous forme de lien allongé, fixée au filet de maintien 7.

Préférablement, la poignée 4 de maintien, formée par la boucle périphérique 1, 2 ou par un brin supplémentaire dédié, est en prise dans le filet de maintien 7 au-dessus du centre de gravité 11, de sorte qu'une fois la poignée 4 tirée par un utilisateur pour soulever le groupement 6, la poignée 4 est solidaire du filet 7 pour transmission d'effort en deux points qui sont au-dessus du centre de gravité 11. Ainsi, le poids du groupement 6 le stabilise.

En tirant sur la poignée 4, le filet 7 se resserre contre les produits 5. Par exemple, en étant ancrée à la boucle périphérique supérieure du cordage périphérique 8, elle-même fixée à la boucle périphérique inférieure par le cordage intérieur 9, la poignée 4 tire vers le haut la partie supérieure du cordage périphérique 8, ce qui le resserre contre les produits 5. Le cordage intérieur 9 tire alors lui aussi vers le haut le bas du cordage périphérique 8, ce qui resserre à nouveau les produits 5 à cet endroit.

La poignée 4 s'étend depuis deux points de liaison au filet de maintien 7 qui se trouvent au-dessus du centre de gravité du groupement 6. Les points de liaison forment des points d'ancrage définitif de la poignée 4 au filet de maintien 7, par collage, soudure, nouage, etc. ou encore des points sur lesquels agit fermement le filet de maintien 7 pour une transmission d'effort une fois la poignée 4 saisie, la poignée 4 étant cependant fixée au filet 7 en d'autres points.

En utilisation, la poignée 4 s'étend donc à partir de ces points de liaison au filet de maintien 7. L'effort de traction de la poignée 4 est alors transmis au filet de maintien 7 au niveau de ces points de liaison, puis du filet de maintien 7 aux produits 5 au niveau des surfaces de contact entre lui et les produits 5.

La poignée 4 est fixée au filet de maintien 7 au-dessus du centre de gravité 11, à une boucle périphérique 3 du cordage périphérique 8 ou encore à une boucle intérieure 3 du cordage intérieur 9. Dans une autre possibilité, n'appartenant pas à l'invention, la poignée 4 peut aussi être fixée au filet de maintien 7 au-dessous du centre de gravité mais encerclée et retenue en position par lui au-dessus du centre de gravité, dès qu'un utilisateur tire la poignée 4, voir les figures 4 et 5.

Une fois saisi par la poignée 4, le filet de maintien 7 est donc solidaire des produits 5 et immobile par rapport à eux, et la poignée 4 s'étend à partir de ce filet de maintien 7 depuis deux points de liaison qui sont fixes dans le groupement 6 et qui se trouvent au-dessus du centre de gravité 11, de sorte que la poignée 4, en utilisation, s'étend depuis au-dessus du centre de gravité.

Une fois le groupement 6 saisi par la poignée 4, les points de liaison de la poignée 4 forment donc un axe autour duquel le groupement 6 est susceptible de tourner, même saisi par la poignée 4, et leur position au-dessus du centre de gravité assure que le poids du groupement 6 stabilise le groupement 6 puisque le centre de gravité est au-dessous de l'axe de rotation formé entre les deux points de liaison.

Différentes réalisations sont illustrées. La figure 1 montre ainsi une poignée 4 fixée à la boucle périphérique 1 supérieure, au-dessus du centre de gravité 11, les deux points d'ancrage 40 étant dans un plan parallèle à un bord du groupement 6, à égale distance des deux bords. La figure 2 montre des points de fixation 40 qui sont dans un plan oblique par rapport aux deux côtés du groupement 6. La figure 3 montre une poignée 4 dont les points de fixation 40 sont directement sur le cordage intérieur 9, ce dernier étant uniquement enroulé autour de la boucle périphérique 1 supérieure, au-dessus du centre de gravité 11. La figure 4 montre une réalisation où la poignée 4 a des points de fixation 40 à la boucle périphérique 2 inférieure, sous le centre de gravité 11, mais la poignée 4 reste cependant maintenue en position dans le filet de maintien 7 plus haut que le centre de gravité 11, grâce aux boucles intérieures 3 sous lesquelles elle passe. La figure 5 montre encore un montage où les points de fixation 40 sont sous le centre de gravité 11, mais la poignée 4 reste coincée dans le filet de maintien 7 au-dessus du plan contenant le centre de gravité 11, au niveau de la boucle périphérique 1 supérieure.

Selon une autre caractéristique additionnelle possible, illustrée en particulier à la figure 2, les points de liaison de la poignée 4 au filet de maintien 7 sont positionnés à la même hauteur et définissent un axe oblique par rapport à chacun des bords du groupement 6, de sorte que la traction sur la poignée 4 concentre l'ensemble du groupement 6 vers son centre et a une action répartie sur plusieurs rangées.

Enfin, dans des réalisations possibles, comme par exemple en figure 1, le cordage périphérique 8 comprend une pluralité de boucles périphériques 1; 2 superposées, le cordage intérieur 9 présente une boucle intérieure 3 entre chaque paire de rangées successives, parallèles à l'un ou l'autre bord du groupement 6, chaque boucle intérieure 3 encercle fermement chaque boucle périphérique 1; 2, et la poignée 4 s'étend depuis le filet de maintien 7 auquel elle est fixée au niveau d'une boucle périphérique 1; 2 qui se trouve au-dessus du centre de gravité du groupement 6, les points de fixation de la poignée 4 définissant ensemble un axe parallèle au plus grand côté du groupement 6

L'invention a aussi pour objet un procédé de fabrication d'un groupement 6 tel que décrit ci-dessus. Il s'agit d'un procédé de fabrication d'un groupement 6 d'au moins deux produits 5 allongés le long d'un axe longitudinal X, les produits 5 étant parallèles les uns à côté des autres, le dit procédé comprenant des étapes consistant à cercler un lot matriciel de produits 5 à l'aide d'au moins une boucle périphérique 1; 2 entourant le lot de sorte à former un cordage périphérique 8, et cercler ensuite ladite au moins une boucle périphérique 1; 2 entre des produits 5 du lot à l'aide d'au moins une boucle intérieure 3 pour former ainsi un cordage intérieur 9.

La boucle intérieure 3 entoure donc deux brins de la au moins une boucle périphérique 1, 2, à savoir un brin circulant le long d'un côté du groupement 6, et le brin circulant contre le côté opposé.

Il est envisageable de cercler la au moins une boucle périphérique 1, 2 avec des boucles intérieures 3 qui sont perpendiculaires entre elles, parallèles chacune à l'un des bords du groupement 6.

Cercler le groupement 6 à sa périphérie se fait par exemple en répétant plusieurs fois une opération qui consiste, à chaque fois, à apposer une seule boucle périphérique 1, 2, ou encore, par exemple, en exécutant une seule fois une opération au cours de laquelle plusieurs boucle périphérique 1, 2 sont apposées. Cela peut se faire avec une tête de cerclage mobile verticalement.

Les produits 5 du groupement 6 se trouvent donc sur un tapis ou convoyeur, positionnés l'un par rapport à l'autre dans la configuration finale. Le filet de maintien 7 est formé progressivement autour des produits 5, préférablement en amenant des brins longilignes ouverts et en les fermant ensuite. La au moins une boucle périphérique 1, 2 peut bien entendu être apposée déjà fermée. Une fois la au moins une boucle périphérique 1, 2 posée contre les surfaces périphériques du groupement 6, le cordage intérieur 9 est formé pour apporter la cohésion au cordage périphérique 8. Le cordage intérieur 9, voire tout le filet de maintien 7, est ainsi formé par des opérations du type tissage, tricotage ou nouage, lors desquelles une tête amène une bande ou autre élément longiligne ouvert, fermé ultérieurement en une boucle.

Le cordage périphérique 8 peut être réalisé avec une tête qui se déplace verticalement, le long de l'axe longitudinal X, pour cercler le groupement 6 avec une boucle périphérique 1, 2 à chaque fois à une hauteur différente. Le cordage intérieur 9, en particulier pour les boucles intérieures 3 s'étendant parallèlement à l'avance du groupement 6 lors de l'opération de constitution du filet de maintien 7, peut être réalisé depuis une zone fixe, par lequel passe progressivement le groupement 6.

Ainsi, dans des modes de réalisation préférés, les cerclages sont réalisés en faisant circuler un lien longiligne et en le fermant ensuite sur lui-même en reliant ses extrémités, en particulier pour la au moins une boucle intérieure 3.

Enfin, dans des réalisations possibles du procédé, il comprend une étape supplémentaire consistant essentiellement à fixer au cordage périphérique 8 ou au cordage intérieur 9 les parties d'extrémité d'un lien longiligne destiné à former une poignée 4. Cette fixation au filet de maintien 7 se fait en deux points de fixation différents, et le brin destiné à former une poignée 4 est donc plus grand que la distance entre ces deux points. La fixation peut être par un nœud, par exemple, dans les cas préférés où les boucles sont à base de ficelle.

La fixation du brin destiné à former une poignée 4 se fait donc en deux points de fixation distincts du filet de maintien 7, ces deux points se trouvant toutefois préférablement dans un même plan parallèle à un support plan sur lequel reposerait le groupement 6, et donc perpendiculaire à l'axe longitudinal X. La poignée 4 est préférablement apposée une fois le filet 7 réalisé.

Compte tenu de ce qui précède, un mode particulier de l'invention peut être un groupement 6, ou autrement nommé un emballage 6 pour un ensemble de bouteilles 5 d'axe longitudinal XX, comprenant au moins une première corde, formant une boucle périphérique 1, 2, disposée dans un premier plan P1 sensiblement perpendiculaire à l'axe XX et enserrant les dites bouteilles 5 ; une deuxième corde, formant une deuxième boucle périphérique 1, 2, disposée dans un deuxième plan P2 sensiblement parallèle audit premier plan P1, enserrant lesdites bouteilles 5 et situé à une distance D, mesurée selon l'axe XX, dudit premier plan P1 ; une poignée 4 formée par une corde qui, à l'état tendu, est disposée dans un plan dit de poignée P4 perpendiculaire audits premier et deuxième plans.

Pour améliorer le référencement, ladite au moins une première corde et/ou ladite au moins une deuxième corde sont engagées dans des rainures présentes sur la surface extérieure desdites bouteilles 5. De façon intéressante, ladite poignée 4 est liée en au moins deux points de fixation à ladite première corde, les deux points appartenant à un plan contenant le ou audessus du centre de gravité du groupement 6 contenant lesdites bouteilles 5, et l'emballage, ou filet de maintien 7, comprend en outre au moins une troisième corde, formant boucle intérieure 3, disposée dans un troisième plan P3 perpendiculaire auxdits premier et deuxième plans, ladite au moins une troisième corde étant tendue entre la première et la deuxième corde et disposée entre au moins deux bouteilles 5 formant produits 5.

Cette solution est à la fois simple, économique, écologique et fiable ; elle est notamment adaptable à des emballages de deux, quatre ou six bouteilles, voire plus.

Un tel arrangement permet avantageusement, notamment par les liaisons et interdépendances entre les cordes, une répartition optimale des efforts et une ergonomie de prise intéressante. Ceci participe à la cohésion de l'ensemble des bouteilles et l'obtention d'un groupement 6 autoporté. La traction sur la poignée a pour effet de resserrer les produits 2 bouteilles les uns contre les autres.

Préférentiellement, lesdites au moins une première corde et/ou au moins une deuxième corde et/ou au moins une troisième corde sont constituées de fibres naturelles telle que le chanvre. Cette matière est particulièrement bien adaptée pour des raisons de renouvellement de la matière première et de biodégradabilité.

En outre, le plan P3 peut être perpendiculaire au plan de poignée P4, dans lequel s'étend la poignée 4 une fois le groupement 6 saisi. Ceci est réalisé si le groupement 6 comprend plus de deux bouteilles 5.

Selon un mode de réalisation de l'invention, ladite distance D est comprise entre environ 2cm et environ 6cm.

Avantageusement, ledit plan P4 de poignée 4 est confondu avec un plan de symétrie de l'emballage. Un très bon équilibrage des efforts est ainsi réalisé.

Selon un mode de réalisation de l'invention, le groupement 6 contient six bouteilles, et il comprend une première et une deuxième cordes.

Avantageusement, l'emballage peut comprendre deux troisièmes cordes ; lorsque six bouteilles forment le pack, cet arrangement est parfaitement équilibré.

Préférentiellement, lesdites cordes ou boucles du filet de maintien 7, voire la poignée 4, sont de type tressées.

Selon un mode de réalisation de l'invention, ladite poignée est liée à ladite première corde par une liaison nouée.

Par ailleurs, le groupement 6 peut comprendre un film, une couche ou tout moyen techniquement équivalent comme une gaine, tube ou douille, permettant d'entourer et de protéger ladite poignée 4 sur tout ou partie de sa longueur. Cela répartit ainsi la force de traction sur une plus grande surface, ce qui rend la prise moins douloureuse pour un utilisateur.

La figure 1 montre un ensemble de six bouteilles formant produit 5 emballées en un groupement 6 selon l'invention. Plus précisément, les bouteilles présentent un axe longitudinal XX et sont disposées côte à côte, arrangées selon un ensemble de deux rangées de trois bouteilles 5 chacune. L'emballage présente une première corde 1 placée dans un premier plan P1 perpendiculaire à l'axe XX des bouteilles ; la première corde 1, formant l'une des boucles périphériques 1, 2, est serrée autour des bouteilles par exemple grâce à un nœud de liaison entre ses deux extrémités. Une deuxième corde 2, formant une autre boucle périphérique 1, 2, est ici disposée dans un deuxième plan P2 sensiblement parallèle au premier plan P1 ; elle est serrée autour des bouteilles 5 et est située à une distance D, par exemple comprise entre deux centimètres et six centimètres de la première corde, distance mesurée selon l'axe XX. Bien entendu la distance D varie selon le type de bouteilles 5 concernées.

La première 1 et/ou la deuxième 2 cordes sont aptes à être engagées dans des rainures 10, 20 présentes sur la surface extérieure des bouteilles 5. Si de telles rainures ne sont pas présentes, alors un autre type de liaison entre la ou les cordes 1, 2 et les bouteilles peut être prévu, si nécessaire. Par exemple un collage en un nombre de points spécifiques. Par "rainures" on entend tout relief négatif ou positif, en creux ou en bosse vis-à-vis de la surface extérieure d'une bouteille.

Le groupement 6 comprend en outre une poignée 4 formée par une corde qui, à l'état tendu, est disposée dans un plan P4, dit de poignée, perpendiculaire aux plans P1 et P2. La poignée 4 est fixée en au moins deux points 40 à la première corde 1 et donc au filet 7. Dans certaines réalisations, les deux points appartiennent à un plan contenant ou proche du centre de gravité de L'ensemble formé par les bouteilles.

Préférablement, le plan P4 se situe entre les deux rangées de trois bouteilles 5. Les points de liaison 40 entre la poignée 4 et la première corde 1 peuvent être des nœuds ou tout équivalent. Le plan P4 est avantageusement confondu avec le plan de symétrie du groupement 6.

De façon additionnelle, la poignée 4 peut être liée à la deuxième corde 2 ; ceci renforce la liaison entre la première et la deuxième corde.

Par ailleurs, le groupement 6 comprend au moins une troisième corde 3 disposée dans un troisième plan P3 perpendiculaire à la fois aux plans P1 et P2 et au plan P4. Cette troisième corde 3, formant boucle intérieure 3, ne comprend pas la poignée 4.

Selon l'exemple illustré en figure 1, les troisièmes cordes 3 sont au nombre de deux ; elles sont tendues entre la première 1 et la deuxième 2 corde, et passent entre les bouteilles 5, à l'intérieur du pack ou groupement 6 de produits 5. La ou les troisièmes cordes 3 permettent une liaison et elles retiennent la première et la deuxième corde l'une par rapport à l'autre. Dans la mesure où la liaison entre la poignée 4 et le filet de maintien 7 est opérée au niveau de la première corde 1, la ou les troisièmes cordes 3 assurent la cohésion de l'ensemble. Les efforts de traction et le poids transitent par les troisièmes cordes 3 ; il y a ainsi une répartition des charges entre les différentes cordes. La prise par la poignée 4 resserre le filet de maintien 7, ce qui a pour effet de resserrer les produits 5, puisque chaque produit 5 est retenu par le filet 7, dans une poche qui lui est dédiée.

Les troisièmes cordes peuvent être nouées à leurs extrémités à l'une des boucles périphériques 1, 2 pour avoir une construction particulièrement simple du filet de maintien 7.

Si le groupement 6 comporte deux ou quatre bouteilles, il est possible d'avoir une seule troisième corde 3; si le pack comporte six bouteilles, deux troisièmes cordes sont envisagées, comme illustré en figure 1. Si le groupement 6 comporte davantage de bouteilles, l'homme de métier choisira le nombre de troisième corde 3 à prévoir, éventuellement dans des plans perpendiculaires.

Avantageusement, les cordes 1, 2, 3 sont constituées de fibres naturelles, par exemple de chanvre. Toute autre fibre naturelle peut être envisagée sans sortir du cadre de l'invention. Ces solutions sont écologiques en ce sens que l'emballage est réalisé en une matière naturelle et non pas synthétique. Vis-à-vis de solutions utilisant du plastique, une économie non négligeable est réalisée, due à la nature même des matériaux.

Selon un mode de réalisation de l'invention, les cordes sont de type tressées, l'homme de métier choisira le type de corde le plus approprié, tant en ce qui concerne le type de corde, que leur diamètre, longueur, élasticité et/ou autre traitement possible.

En outre, la poignée 4 peut comprendre un moyen tel qu'un film, une couche placée sur sa surface extérieure et apte à protéger la corde 4 constitutive de la poignée ; le moyen assure en outre une prise plus confortable et ergonomique car sa rugosité est moindre que celle de la corde 4 de sorte que l'utilisateur s'abîme moins les doigts lorsqu'il manipule un groupement 6, notamment si celui-ci est lourd ou si l'utilisateur doit porter le pack pendant une longue période, en le tenant par la poignée 4.

La figure 1 décrit plus particulièrement un emballage pour un ensemble de bouteilles d'axe longitudinal XX comprenant au moins une première corde 1 disposée dans un premier plan P1 sensiblement perpendiculaire à l'axe XX et enserrant les dites bouteilles. Cet emballage comprend aussi une deuxième corde 2 disposée dans un deuxième plan P2 sensiblement parallèle audit premier plan P1, enserrant lesdites bouteilles et situé à une distance D, mesurée selon l'axe XX, dudit premier plan P1. L'emballage comprend aussi une poignée 4 formée par une corde qui, à l'état tendu, est disposée dans un plan P4 dit de poignée perpendiculaire audits premier et deuxième plans, ladite au moins une première corde 1 et/ou ladite au moins une deuxième corde 2 étant aptes à être engagées dans des rainures présentes sur la surface extérieure desdites bouteilles.

Comme le montre cette figure, la poignée 4 est liée par des nœuds ou tout équivalent en au moins deux points 40 à ladite première corde 1, les deux points appartenant à un plan contenant le centre de gravité de l'emballage contenant lesdites bouteilles. En outre, l'emballage comprend au moins une troisième corde 3 disposée dans un troisième plan P3 perpendiculaire auxdits premier et deuxième plans, ladite au moins une troisième corde 3 étant tendue entre la première et la deuxième corde et disposée entre au moins deux bouteilles.

Grâce à l'invention, il est ainsi possible d'obtenir un groupement de produits 5 qui est ergonomique, et particulièrement stable une fois tenu par la poignée.

Bien que la description ci-dessus se base sur des modes de réalisations particuliers, elle n'est donc nullement limitative de la portée de l'invention, et des modifications peuvent être apportées, notamment par substitution d'équivalents techniques ou par combinaison différente de tout ou partie des caractéristiques développées ci-dessus.

## Revendications

1. Groupement (6) de produits (5) qui présentent un axe longitudinal (X), comprenant un filet de maintien (7) des produits (5) qui comporte
- un cordage périphérique (8) pour entourer ledit ensemble et comprenant au moins une boucle périphérique (1; 2), ladite boucle périphérique (1; 2) se trouvant préférablement au-dessus du centre de gravité du groupement (6), **caractérisé par**
- un cordage intérieur (9) pour s'étendre au cœur dudit groupement (6) et comprenant au moins une boucle intérieure (3) encerclant ladite au moins une boucle périphérique (1; 2),
- une poignée (4) sous forme de lien allongé, fixée au filet de maintien (7), ladite poignée (4) s'étendant depuis deux points de liaison au filet de maintien (7) qui se trouvent au-dessus du centre de gravité (11) du groupement (6), lesdits points de liaison de la poignée (4) au filet de maintien (7) étant positionnés à la même hauteur et définissent un axe oblique par rapport à chacun des bords du groupement (6).

2. Groupement (6) selon la revendication 1, où
le cordage périphérique (8) comprend une pluralité de boucles périphériques (1; 2) espacées le long de l'axe longitudinal (X).

3. Groupement (6) selon l'une quelconque des revendications 1 ou 2, où
le cordage intérieur (9) comprend une pluralité de boucles intérieures (3), s'étendant chacune entre des produits (5) successifs.

4. Groupement (6) selon l'une quelconque des revendications 1 à 3, où
le filet de maintien (7) est à base de fibre, notamment végétale, du type chanvre ou coton, animale, du type laine, ou encore synthétique du type sangles plastiques.

5. Groupement (6) selon l'une quelconque des revendications précédentes, où
le cordage périphérique (8) comprend une pluralité de boucles périphériques (1; 2) superposées, le cordage intérieur (9) présente une boucle intérieure (3) entre chaque paire de rangées successives, parallèles à l'un ou l'autre bord du groupement (6), chaque boucle intérieure (3) encercle fermement chaque boucle périphérique (1; 2), et la poignée (4) s'étend depuis le filet de maintien (7) auquel elle est fixée au niveau d'une boucle périphérique (1; 2) qui se trouve au-dessus du centre de gravité (11) du groupement (6), les points de fixation de la poignée (4) définissant ensemble un axe parallèle au plus grand côté du groupement (6).

6. Procédé de fabrication d'un groupement (6) d'au moins deux produits (5) allongés le long d'un axe longitudinal (X) tel que défini selon l'une quelconque des revendications précédentes, les produits (5) étant parallèles les uns à côté des autres, le dit procédé comprenant des étapes consistant à cercler un lot matriciel de produits (5) à l'aide d'au moins une boucle périphérique (1; 2) entourant le lot de sorte à former un cordage périphérique (8), et cercler ensuite ladite au moins une boucle périphérique (1; 2) entre des produits (5) du lot à l'aide d'au moins une boucle intérieure (3) pour former ainsi un cordage intérieur (9).

7. Procédé selon la revendication 6, où
les cerclages sont réalisés en faisant circuler un lien longiligne et en le fermant ensuite sur lui-même en reliant ses extrémités.

8. Procédé selon l'une quelconque des revendications 6 ou 7, **caractérisé en ce que**
il comprend une étape supplémentaire consistant essentiellement à fixer au cordage périphérique (8) ou au cordage intérieur (9) les parties d'extrémité d'un lien longiligne destiné à former une poignée (4).

## Patentansprüche

1. Bündelung (6) von Produkten (5), die eine Längsachse (X) aufweisen, umfassend ein Haltenetz (7) für die Produkte (5), das Folgendes aufweist:
- ein Umfangsseil (8) zum Umschließen der Anordnung und mit zumindest einer Umfangsschlaufe (1; 2), wobei sich die Umfangsschlaufe (1; 2) vorzugsweise oberhalb des Schwerpunkts der Bündelung (6) befindet,
**gekennzeichnet durch**
- ein Innenseil (9), das sich im Inneren der Bündelung (6) erstreckt und zumindest eine Innenschlaufe (3) umfasst, die die zumindest eine Umfangsschlaufe (1; 2) umgibt,
- einen Griff (4) in Form einer länglichen Verbindung, der am Haltenetz (7) befestigt ist, wobei sich der Griff (4) von zwei Verbindungspunkten am Haltenetz (7) erstreckt, die sich oberhalb des Schwerpunkts (11) der Bündelung (6) befinden, wobei die Verbindungspunkte des Griffs (4) am Haltenetz (7) auf derselben Höhe positioniert sind und eine schräge Achse in Bezug auf jeden der Ränder der Bündelung (6) definieren.

2. Bündelung (6) nach Anspruch 1, wobei
das Umfangsseil (8) mehrere Umfangsschlaufen (1; 2) umfasst, die entlang der Längsachse (X) beabstandet sind.

3. Bündelung (6) nach einem der Ansprüche 1 oder 2, wobei
das Innenseil (9) mehrere Innenschlaufen (3) umfasst, die sich jeweils zwischen aufeinanderfolgenden Produkten (5) erstrecken.

4. Bündelung (6) nach einem der Ansprüche 1 bis 3, wobei
das Haltenetz (7) auf Fasern, insbesondere pflanzlichen Fasern vom Typ Hanf oder Baumwolle, tierischen Fasern vom Typ Wolle oder synthetischen Fasern vom Typ Kunststoffbänder, basiert.

5. Bündelung (6) nach einem der vorangehenden Ansprüche, wobei
das Umfangsseil (8) mehrere übereinander angeordnete Umfangsschlaufen (1; 2) umfasst, das Innenseil (9) eine Innenschlaufe (3) zwischen jedem Paar aufeinanderfolgender, zu dem einen oder anderen Rand der Bündelung (6) paralleler Reihen aufweist, jede Innenschlaufe (3) jede Umfangsschlaufe (1; 2) fest umschließt und sich der Griff (4) vom Haltenetz (7) erstreckt, an dem er im Bereich einer Umfangsschlaufe (1; 2), die sich oberhalb des Schwerpunkts (11) der Bündelung (6) befindet, befestigt ist, wobei die Befestigungspunkte des Griffs (4) zusammen eine zur längeren Seite der Bündelung (6) parallele Achse definieren.

6. Verfahren zur Herstellung einer Bündelung (6) von zumindest zwei Produkten (5), die entlang einer Längsachse (X) gestreckt sind, nach einem der vorangehenden Ansprüche, wobei sich die Produkte (5) parallel nebeneinander befinden, wobei das Verfahren die Schritte umfasst, die aus dem Umreifen einer Matrixcharge von Produkten (5) mit Hilfe von zumindest einer Umfangsschlaufe (1; 2), die die Charge so umgibt, dass sie ein Umfangsseil (8) ausbildet, und dem anschließenden Umreifen der zumindest einen Umfangsschlaufe (1; 2) zwischen Produkten (5) der Charge mittels zumindest einer Innenschlaufe (3) zum Ausbilden eines Innenseils (9) bestehen.

7. Verfahren nach Anspruch 6, wobei
die Umreifungen erfolgen, indem ein längliches Verbindungselement in Umlauf gebracht wird und anschließend durch Verbinden seiner Enden mit sich selbst verschlossen wird.

8. Verfahren nach einem der Ansprüche 6 oder 7, **dadurch gekennzeichnet, dass**
es einen zusätzlichen Schritt umfasst, der im Wesentlichen darin besteht, die Endabschnitte eines länglichen Verbindungselements, das dazu bestimmt ist, einen Griff (4) auszubilden, am Umfangsseil (8) oder am Innenseil (9) zu befestigen.

## Claims

1. Bundle (6) of products (5) which have a longitudinal axis (X), comprising a securing net (7) for the products (5) which comprises
- a peripheral cordage (8) to encircle said set and comprising at least one peripheral loop (1; 2), said peripheral loop (1; 2) being preferably located above the centre of gravity of the bundle (6), **characterized by**
- an internal cordage (9) for extending to the core of said bundle (6) and comprising at least one internal loop (3) encircling said at least one peripheral loop (1; 2),
- a handle (4) in the form of an elongate link, fixed to the securing net (7), said handle (4) extending from two points of linkage to the securing net (7) which are located above the centre of gravity (11) of the bundle (6), said points of linkage of the handle (4) to the securing net (7) being positioned at the same height and defining an oblique axis relative to each of the edges of the bundle (6).

2. Bundle (6) according to Claim 1, in which
the peripheral cordage (8) comprises a plurality of peripheral loops (1; 2) spaced apart along the longitudinal axis (X).

3. Bundle (6) according to either one of Claims 1 and 2, in which
the internal cordage (9) comprises a plurality of internal loops (3), each extending between successive products (5).

4. Bundle (6) according to any one of Claims 1 to 3, in which
the securing net (7) is based on fibre, notably vegetable fibre, of hemp or cotton type, animal fibre, of wool type, or even synthetic fibre of plastic strap type.

5. Bundle (6) according to any one of the preceding claims, in which
the peripheral cordage (8) comprises a plurality of superposed peripheral loops (1; 2), the internal cordage (9) has an internal loop (3) between each pair of successive rows, parallel to one or other of the edges of the bundle (6), each internal loop (3) firmly encircles each peripheral loop (1; 2), and the handle (4) extends from the securing net (7) to which it is fixed at a peripheral loop (1; 2) which is located above the centre of gravity (11) of the bundle (6), the fixing points of the handle (4) together defining an axis parallel to the greatest side of the bundle (6).

6. Method for fabricating a bundle (6) of at least two products (5) that are elongate along a longitudinal axis (X) as defined according to any one of the preceding claims, the products (5) being parallel alongside one another, said method comprising steps consisting in encircling a matrix-form batch of products (5) using at least one peripheral loop (1; 2) surrounding the batch so as to form a peripheral cordage (8), and then strapping said at least one peripheral loop (1; 2) between products (5) of the batch using at least one internal loop (3) to thus form an internal cordage (9).

7. Method according to Claim 6, in which the strappings are made by running a slender link and by then closing it on itself by linking its ends.

8. Method according to either one of Claims 6 and 7, **characterized in that**
it comprises an additional step consisting essentially in fixing, to the peripheral cordage (8) or to the internal cordage (9), the end parts of a slender link intended to form a handle (4).
